# FASCICULE DE BREVET EUROPEEN

(11) **EP 1 005 923 B1**
(45) Date de publication et mention de la délivrance du brevet: **12.02.2003**
(21) Numéro de dépôt: 99402958.5
(22) Date de dépôt: 26.11.1999
(51) Int. Cl.: B21B 29/00

(54) **Laminoir équipé de moyens de cambrage des cylindres de travail**
Walzwerk mit Mitteln zur Biegung der Arbeitswalzen
Rolling mill provided with means for bending the work rolls

(30) Priorité: 30.11.1998 FR 9815077
(43) Date de publication de la demande: 07.06.2000
(73) Titulaire: Kvaerner Metals Clecim, 92400 Courbevoie (FR)
(72) Inventeur: Le Viavant, Germain, 95250 Beauchamp (FR)
(74) Mandataire: Le Brusque, Maurice

(56) Documents cités:
- EP-A- 0 286 533
- GB-A- 2 263 876
- PATENT ABSTRACTS OF JAPAN vol. 013, no. 170 (M-817), 21 avril 1989 (1989-04-21) -& JP 01 005612 A (HITACHI LTD), 10 janvier 1989 (1989-01-10)
- PATENT ABSTRACTS OF JAPAN vol. 008, no. 005 (M-267), 11 janvier 1984 (1984-01-11) -& JP 58 168407 A (HITACHI SEISAKUSHO KK), 4 octobre 1983 (1983-10-04)
- PATENT ABSTRACTS OF JAPAN vol. 015, no. 045 (M-1077), 4 février 1991 (1991-02-04) -& JP 02 280910 A (KAWASAKI STEEL CORP), 16 novembre 1990 (1990-11-16)

## Description

Le laminage de produits métalliques sous forme de bande est réalisé normalement dans un train de laminoirs constitués chacun d'une cage comportant deux colonnes de support écartées et reliées par des traverses, entre lesquelles est monté un ensemble de cylindres superposés ayant des axes parallèles et placés sensiblement dans un même plan de serrage sensiblement perpendiculaire à la direction de déplacement du produit.

On peut réaliser des laminoirs de différents types. D'une façon générale, dans un laminoir, le produit à laminer passe entre deux cylindres de travail qui définissent le plan de laminage ; ces cylindres sont en général de diamètre relativement réduit au regard des efforts auxquels ils sont soumis, ils sont donc généralement appuyés respectivement sur au moins deux cylindres de soutien entre lesquels est appliqué l'effort de laminage.

Les laminoirs dits de type "quarto", comportent donc quatre cylindres superposés, respectivement deux cylindres de travail associés, respectivement, à deux cylindres de soutien de plus grand diamètre.

Dans les laminoirs "sexto", des cylindres intermédiaires sont interposés entre chaque cylindre de travail et le cylindre de soutien correspondant.

D'autres types de laminoir, comprenant un plus ou moins grand nombre de cylindre sont connus et utilisés dans l'industrie.

Les cylindres prennent appui les uns sur les autres le long de lignes d'appui sensiblement parallèles, et dirigées suivant une génératrice dont le profil, normalement rectiligne, dépend des efforts appliqués et de la résistance des cylindres. Généralement l'effort de serrage est appliqué par des vis ou des vérins interposés entre la cage et les extrémités de l'arbre du cylindre de soutien supérieur, le cylindre de soutien inférieur prenant appui par ces extrémités directement sur la cage. A part ce dernier, les autres cylindres doivent donc pouvoir se déplacer par rapport à la cage et, à cet effet, sont portés par des organes de support montés coulissants verticalement dans deux fenêtres ménagées dans les deux colonnes de la cage.

Des moyens de serrage tels que vis ou vérins, prenant appui sur la cage, exercent un effort vertical dans le sens de resserrement des cylindres pour le laminage du produit passant entre les cylindres de travail.

Généralement, chaque cylindre est monté rotatif, autour de son axe, sur des paliers portés par deux organes de support appelés empoises et celle-ci sont montées coulissantes, parallèlement au plan de serrage passant par les axes des cylindres de travail, chacune entre deux faces de guidage planes ménagées respectivement de part et d'autre dudit plan de serrage sur les deux côtés de la fenêtre correspondante de la cage.

Les efforts de serrage sont appliqués entre les deux extrémités des deux cylindres de soutien. Etant donné que le produit laminé, de largeur variable ne couvre pas en totalité la longueur des cylindres de travail, chaque cylindre peut fléchir sous l'action des efforts appliqués.

Il en résulte une variation d'épaisseur de l'espace de passage de la bande entre les cylindres de travail, les bords de la bande pouvant être ainsi plus minces que la partie centrale.

Depuis longtemps, on a essayé de corriger ces défauts d'épaisseur sur le profil en travers du produit laminé et l'on a utilisé à cet effet différents moyens.

Par exemple, on a proposé de compenser la déformation des cylindres due à l'effort de laminage par un bombement de leur surface obtenu par usinage selon un profil particulier. Ceci présente l'inconvénient de ne pas être parfaitement adapté à toutes les largeurs du produit laminé. De plus, le défaut d'épaisseur sur le profil en travers du produit laminé est complexe car il est le résultat de toutes les déformations de tous les cylindres, qui sont de diamètres différents, et de la déformation de toutes les parties constitutives de la cage de laminoir sous l'effort.

C'est pourquoi, on aussi proposé de réaliser une correction réglable de manière continue, par des effets de cambrage des cylindres de travail, qui sont généralement de petits diamètres, en appliquant des efforts contrôlés de flexion sur les deux extrémités de leur arbre.

A cet effet, on utilise habituellement des vérins hydrauliques placés de part et d'autre de chaque empoise et prenant appui dans un sens sur une partie fixe et dans l'autre sur des parties latérales en saillie formant des oreilles d'appui de l'empoise.

On peut ainsi réaliser un cambrage dit négatif, par resserrement des empoises des deux cylindres de travail, pour compenser une surépaisseur des bords du produit ou bien un cambrage dit positif, par écartement des mêmes empoises des deux cylindres de travail pour compenser une surépaisseur de la partie centrale du produit.

Pour réduire le nombre de vérins, on peut envisager d'utiliser des vérins à double effet réalisant, dans un sens le cambrage positif et dans l'autre le cambrage négatif. Cependant, il faut alors que les tiges des vérins soient reliées, dans les deux sens, à l'empoise. Or, les cylindres doivent être remplacés périodiquement et, à cet effet, sont retirés de la cage par déplacement parallèlement à leur axe en glissant ou en roulant sur des rails. Il faut alors retirer les vérins de cambrage en même temps que les empoises, ou bien appliquer l'effort de cambrage sur des pièces intermédiaires sur lesquelles les empoises prennent appui avec possibilité de glissement axial.

Un tel montage est assez compliqué et, généralement, on préfère utiliser des vérins à simple effet agissant dans des sens opposés sur les empoises, respectivement pour le cambrage positif et pour le cambrage négatif du cylindre. Pour cela, les vérins de cambrage positif peuvent être simplement interposés entre les empoises des deux cylindres de travail, respectivement supérieur et inférieur en prenant appui dans des sens opposés sur celles-ci. Cependant, on ne peut alors exercer qu'un effet symétrique sur les deux cylindres, de part et d'autre du plan de laminage.

Il est donc préférable d'utiliser des vérins associés à chaque empoise pour appliquer individuellement des efforts de cambrage spécifiques sur chacun des cylindres de travail. Cependant, une telle disposition augmente, évidemment, le nombre des vérins et complique leur installation, en particulier pour les vérins de cambrage positif qui sont placés entre les empoises.

En outre, il faut tenir compte du fait que, les cylindres de travail ayant un diamètre assez faible, leurs empoises sont plus petites que celles des cylindres de soutien. Il semble donc naturel, pour régler les niveaux des empoises de travail, de prendre appui sur les empoise de soutien, celles-ci pouvant, en outre, être prolongées par des jambes de guidage entre lesquelles les empoises de travail sont montées coulissantes.

Cependant, le niveau des empoises de soutien peut varier et, pour assurer un contrôle précis du profil des cylindres de travail, il est préférable que les vérins de cambrage prennent appui directement sur la cage.

A cet effet, il est donc plus avantageux de monter les vérins de cambrage dans deux pièces de support fixées respectivement sur les deux côtés de chaque fenêtre de la cage au niveau des cylindres de travail et dans lesquelles sont ménagés les circuits hydrauliques, ces pièces de support étant, pour cette raison, parfois appelées "blocs hydrauliques".

Habituellement, les vérins de cambrage positif et négatif sont logés dans des parties d'appui s'étendant en saillie vers l'intérieur de la fenêtre et munies, à leurs extrémités, de faces de guidage latéral de l'empoise, les oreilles de celles-ci s'étendant vers l'extérieur entre lesdites parties en saillie.

Pour cette raison, chaque bloc de support comporte habituellement trois parties en saillie, respectivement une partie centrale placée au niveau du plan de laminage, dans laquelle sont logés les vérins de cambrage positif des deux empoises et deux parties d'appui placées, respectivement, au dessus et en dessous du plan de laminage et dans lesquelles sont logés les vérins de cambrage négatif des deux cylindres, respectivement supérieur et inférieur.

Comme on le voit sur la figure 1 qui montre, à titre d'exemple, une disposition de ce type, chaque bloc de support, présente donc une forme en E comportant, de part et d'autre de la partie en saillie centrale, deux échancrures dans lesquelles s'étendent, respectivement, les oreilles des deux empoises. Ces échancrures doivent donc avoir une hauteur suffisante pour permettre de faire varier les niveaux relatifs des cylindres.

Cependant, les cylindres d'un laminoir et, en particulier, les cylindres de travail, s'usent assez rapidement et leur diamètre peut donc varier, ainsi que, bien entendu, les positions relatives des cylindres appliqués les uns sur les autres. La figure 1 montre, par exemple, les positions relatives des cylindres neufs et usagés, respectivement à droite et à gauche du plan de serrage. Il en résulte que les hauteurs des faces de guidage et les courses des vérins doivent être augmentés en fonction de la plage d'usure pour permettre les réglage en hauteur nécessaire des cylindres.

De plus, le démontage des cylindres ne peut se faire que dans une position déterminée qui correspond au niveau de rails fixes de coulissement des empoises et, dans cette position, les cylindres doivent être tous écartés les uns des autres. Or, habituellement, les vérins de cambrage servent à équilibrer le poids des cylindres de travail et de leurs empoises et doivent donc supporter ceux-ci sur toute la course de réglage entre la position de démontage et la position la plus resserrée des empoises.

Pour toutes ces raisons, la partie centrale des blocs de support dans laquelle sont placés les vérins de cambrage positif, ainsi que les échancrures dans lesquelles s'étendent les oreilles des empoises, doivent avoir chacune une hauteur minimale pour assurer la course nécessaire.

Il en résulte que la hauteur totale des blocs hydrauliques doit être relativement importante et il est donc nécessaire de disposer d'un intervalle suffisant entre les empoises des cylindres de soutien pour y placer les blocs hydrauliques. Ceci complique l'implantation du système de cambrage en cas de modernisation d'une cage existante et dans le cas d'une cage neuve, ces exigences augmentent les dimensions de la cage et, par conséquent le coût de celle-ci.

Le document JP-A-1.005612 permet de résoudre un tel problème grâce à une disposition particulière dans laquelle chaque oreille d'une empoise présente un profil étagé comprenant une partie d'appui des vérins de cambrage, respectivement positif et négatif de cette première empoise et un espace libre de passage des vérins de cambrage positif de l'autre empoise.

Ainsi, la partie centrale du bloc de support peut être supprimée les vérins de cambrage positif d'une empoise pouvant être placés à côté des vérins de cambrage négatif de l'autre empoise.

Une telle disposition permet donc de diminuer la hauteur des blocs de support et de simplifier leur implantation.

De plus, pour déterminer les dimensions et l'implantation des blocs hydrauliques, des vérins et des oreilles d'appui, il faut tenir compte d'un ensemble de paramètres liés aux conditions d'exploitation. Par exemple, le plan de laminage doit être placé, normalement, à un niveau sensiblement constant et l'on est amené, comme le montre, la figure 1, à réaliser, respectivement pour le cylindre de travail supérieur et pour le cylindre de travail inférieur, des empoises spéciales ayant des faces de guidage latéral prolongées vers le bas pour assurer un guidage correct sur toute la hauteur nécessaire, compte tenu de la plage d'usure.

Une telle disposition ne peut pas être symétrique et l'on doit donc disposer de deux types d'empoises, respectivement pour les cylindres supérieurs et les cylindres inférieurs. Lors du remplacement, les cylindres neufs doivent être équipés à l'avance des empoises adéquates en fonction de leur position dans la cage, respectivement au dessus ou en dessous du plan de laminage.

Ce problème est également résolu grâce à la disposition décrite dans le document JP-A-1.005612, qui permet d'utiliser, pour les cylindres de travail, des empoises d'un seul modèle, celles-ci pouvant s'adapter soit à un cylindre supérieur soit à un cylindre inférieur, par simple retournement.

Toutefois, dans une telle disposition, les vérins de cambrage sont placés dans deux plans diagonaux qui se croisent suivant un axe vertical de symétrie. Il en résulte que les efforts appliqués sur chaque empoise, respectivement à gauche et à droite du plan de serrage passant par les axes des cylindres de travail sont décalés axialement de part et d'autre du plan médian de l'empoise, orthogonal à l'axe du cylindre. Un tel décalage axial peut présenter des inconvénients pour le centage de l'effort de laminage.

Il apparaît donc que, dans la conception d'une nouvelle cage de laminoir ou pour l'adaptation de systèmes de cambrage à une cage existante, il faut tenir compte d'un ensemble d'exigences parfois contradictoires tout en cherchant, évidemment, à réduire le coût global de la cage et à permettre un réglage aussi précis que possible du profil des cylindres.

L'invention a donc pour objet de résoudre l'ensemble de ces problèmes en évitant les inconvénients mentionnés plus haut.

L'invention s'applique donc, d'une façon générale à un laminoir comprenant, à l'intérieur d'une cage de maintien ayant deux colonnes écartées, un ensemble de cylindres comportant au moins deux cylindres de travail, montés rotatifs, autour d'axes sensiblement parallèles à un plan de laminage, chacun sur deux empoises enfilées respectivement dans des fenêtres des deux colonnes de la cage et montées coulissantes le long de faces de guidage fixes parallèles à un plan de serrage, chacune par l'intermédiaire de faces latérales de maintien, le laminoir étant équipé de moyens d'application d'efforts de cambrage sur les empoises des deux cylindres de travail comprenant, pour chaque colonne de la cage, un ensemble de vérins disposés de part et d'autre du plan de serrage et agissant respectivement sur des oreilles d'appui de chaque empoise s'étendant en saillie, respectivement, par rapport aux faces latérales de maintien de l'empoise et ayant chacune une face d'appui interne tournée vers le plan de laminage et une face d'appui externe tournée du côté opposé, chaque ensemble de vérins de cambrage comprenant au moins deux vérins de cambrage positif prenant appui, respectivement, sur les faces internes des oreilles des deux empoises et au moins deux vérins de cambrage négatif prenant appui, respectivement sur les faces externes des oreilles des deux empoises, laminoir dans lequel chaque oreille d'une première empoise présente un profil étagé avec au moins une partie d'appui et au moins un espace libre de passage de l'élément mobile d'au moins un vérin de cambrage positif de la seconde empoise, les profils étagés des oreilles, respectivement, des deux empoises étant inversés de telle sorte qu'une partie d'appui d'une première empoise corresponde à un espace libre de la seconde empoise.

Conformément à l'invention, sur chaque côté du plan de serrage, l'oreille d'une première empoise de travail placée sur un premier côté du plan de laminage comporte une seule partie d'appui centrée sur un plan médian de ladite empoise perpendiculaire à l'axe du cylindre et deux espaces libres, ménagés de part et d'autre de ladite partie d'appui unique et l'oreille de la seconde empoise placée sur le second côté du plan de laminage comporte un seul espace libre centré sur le plan médian et deux parties d'appui disposées de part et d'autre dudit espace unique, chaque ensemble de vérins comprenant, d'une part un vérin de cambrage positif et un vérin de cambrage négatif prenant appui respectivement sur les faces internes et externes de la partie d'appui unique de l'oreille de la première empoise de travail et, d'autre part, deux vérins de cambrage positif et deux vérins de cambrage négatif disposés de part et d'autre du plan médian et prenant appui respectivement sur les faces internes et externes des deux parties d'appui de la seconde empoise de travail.

Selon une autre caractéristique particulièrement avantageuse, les éléments fixes des vérins de cambrage, respectivement positif et négatif des deux empoises sont montés respectivement dans des parties en saillie de deux blocs de support fixés respectivement sur chaque colonne de la cage, de part et d'autre du plan de serrage, chaque bloc de support étant symétrique par rapport au plan de laminage et comprenant, entre lesdites parties en saillie, une échancrure centrale unique dans laquelle s'étendent les oreilles d'appui des empoises des deux cylindres, respectivement supérieur et inférieur, et chaque empoise est munie, de chaque côté du plan de serrage, d'une seule face latérale de maintien s'étendant du côté opposé au plan de laminage par rapport à l'oreille d'appui et coulissant le long d'une face de guidage fixe ménagée à l'extrémité d'une partie en saillie correspondante du bloc de support.

De préférence, les oreilles d'appui de chaque empoise sont décalées vers le plan de laminage par rapport à l'axe du cylindre correspondant de telle sorte que les faces internes d'appui des vérins de cambrage positif se trouvent presque au contact l'une de l'autre dans la position d'usure maximale du cylindre de travail.

Dans un mode de réalisation préférentiel, les les deux oreilles d'une première empoise de travail s'étendant, respectivement, de part et d'autre du plan de serrage comprennent, l'une, une partie d'appui unique encadrée par deux espaces libres et l'autre, un seul espace libre encadré par deux parties d'appui, la disposition étant inversée pour les oreilles de la seconde empoise de travail.

Selon une autre caractéristique avantageuse de l'invention, dans le cas d'une installation de laminage comprenant au moins deux cages fonctionnant en tandem, les empoises des cylindres de travail et les blocs de support de toutes les cages sont identiques.

L'invention s'applique aux cages de laminoir neuves mais elle est particulièrement avantageuse pour la modernisation de cages existantes, pour lesquelles les contraintes dimensionnelles des colonnes et des empoises des cylindres d'appui existantes peuvent compliquer ou empêcher l'installation d'un système de cambrage de conception classique.

L'invention sera mieux comprise par la description qui va suivre de certains modes de réalisation particuliers, donnés à titre d'exemple et représentés sur les dessins annexés sur lesquels :
- la figure 1 est une vue en coupe transversale de la partie centrale d'une cage de laminoir quarto de type connu.
- la figure 2 est un schéma de principe d'une disposition des empoises et des vérins de cambrage des cylindres de travail, analogue à celle du document JP-A-1.005612.
- La figure 3 est un schéma de principe, en vue de dessus selon la ligne III-III de la figure 2.
- La figure 4 montre schématiquement, en perspective, la disposition des vérins de cambrage.
- La figure 5 est une vue partielle de côté des empoises de travail.
- La figure 6 est une vue en coupe transversale selon la ligne VI-VI de la figure 5.
- La figure 7 est une vue de dessus schématique de la disposition selon l'invention.

Sur la figure 1, on a représenté, en coupe transversale, la disposition classique d'un laminoir de type quarto comprenant, à l'intérieur d'une cage ayant deux colonnes écartées 1, deux cylindres de travail, respectivement supérieur 2 et inférieur 2', qui prennent appui, respectivement, sur deux cylindres de soutien, supérieur 21 et inférieur 21' et définissent un entrefer pour le passage d'une bande M à laminer, défilant suivant un plan de laminage P1.

La figuré 1 représente la partie centrale d'une fenêtre d'une colonne 1 de la cage, en coupe transversale à l'axe des cylindres, la seconde colonne étant identique.

Chaque cylindre de travail 2, 2' est monté rotatif, à ses extrémités, sur des tourillons tournant dans des paliers logés dans des empoises 4, 4'. De même, les cylindres de soutien 21, 21' sont portés par des empoises 41, 41'.

Les axes des cylindres sont parallèles et doivent être maintenus sensiblement dans un plan de serrage P2 perpendiculaire au plan de laminage P1. Habituellement, ce dernier est horizontal, le plan de serrage P2 étant sensiblement vertical.

Dans la position de laminage représentée sur la figure 1, les cylindres sont serrés, et leurs niveaux peuvent varier en fonction de leur usure. A titre d'exemple, la demi vue de droite représente les positions relatives des cylindres neufs et la demi-vue de gauche représente les positions de cylindres usagés de plus petit diamètre.

Il est donc nécessaire de pouvoir régler les niveaux relatifs des cylindres et c'est pourquoi les empoises des cylindres sont enfilées dans une fenêtre 10 de la colonne 1 de la cage et peuvent coulisser parallèlement au plan de serrage P2.

Les empoises 41, 41' des cylindres de soutien 21, 21' qui ont un grand diamètre, sont montées coulissantes le long de faces de guidage 11a, 11b ménagées directement le long des deux montants 1a, 1b qui encadrent la fenêtre 10 de la colonne 1.

Cependant, les empoises 4, 4' des cylindres de travail 2, 2' de plus petit diamètre sont moins larges que les empoises 41, 41' des cylindres de soutien 21, 21' et leurs faces de guidage doivent donc être moins écartées. C'est pourquoi, selon une disposition classique, les faces de guidage 12a, 12b des empoises de travail sont ménagées sur les faces en regard de deux blocs usinés 3a, 3b qui sont montés respectivement sur les deux montants 1a, 1b de la colonne et s'étendent en saillie vers l'intérieur de la fenêtre 10.

Il est avantageux, dans un laminoir, que le plan de laminage P1 soit maintenu à un niveau sensiblement constant, en particulier lorsque la bande à laminer M passe successivement dans plusieurs laminoirs fonctionnant en tandem.

Dans l'exemple représenté sur la figure 1, pour régler le niveau du plan de laminage, on agit sur des cales 16 de hauteur réglable, par coins ou par vérins, qui sont placées sur le fond inférieur de chaque colonne 1 de la cage et sur lesquelles prennent appui les empoises 41' du cylindre de soutien inférieur 21' ; le niveau des cales inférieures 16 est réglé en fonction des diamètres des cylindres pour que, compte tenu du diamètre du cylindre de travail inférieur 2', la génératrice supérieure de celui-ci se trouve placée sensiblement au niveau du plan de laminage P1.

Le niveau du cylindre de soutien supérieur 2 est réglé par des moyens de serrage non représentés, tels que des vis ou des vérins, qui sont montés à la partie supérieure des deux colonnes 1 de la cage pour prendre appui sur les empoises 41 et qui permettent, en outre, d'appliquer la force de laminage nécessaire à la réduction d'épaisseur.

Bien entendu, d'autres dispositions peuvent être utilisées pour régler les niveaux relatifs des cylindres à l'intérieur de la cage.

Comme on l'a indiqué, les cylindres, en particulier les cylindres de travail, doivent être retirés périodiquement de la cage pour entretien ou remplacement et, pour cela, leurs empoises roulent ou glissent sur des rails de guidage fixes. Ces rails (non représentés sur la figure) sont montés sur les colonnes de la cage et placés à un niveau constant pour lequel tous les cylindres sont écartés les uns des autres. Pour placer les cylindres dans la position de remplacement, on abaisse le cylindre de soutien inférieur 21' à son niveau inférieur au moyen des cales inférieures et l'on relève le cylindre de soutien supérieur 21 à son niveau supérieur au moyen des moyens de serrage et, éventuellement, de vérins auxiliaires 15 montés dans les blocs de support 3a, 3b et prenant appui sur les empoises 41 du cylindre de soutien supérieur 21. En service, ces vérins 15 servent également à équilibrer le poids du cylindre 21 et de ses empoises 41.

Les cylindres de soutien étant ainsi écartés d'une grande ouverture, les niveaux relatifs des cylindres de travail 2, 2' peuvent être réglés par des vérins logés dans les blocs de support 3a, 3b. De la façon indiquée plus haut ces vérins servent aussi, en service, à appliquer des efforts de cambrage, respectivement positif ou négatif, sur les empoises des cylindres de travail.

La figure 1 représente la disposition la plus classique dans laquelle chaque empoise 4, 4' est associée à deux ensembles de vérins placés respectivement de part et d'autre du plan de serrage P2 et comprenant, pour chaque cylindre de travail, respectivement supérieur 2 ou inférieur 2', au moins un vérin de cambrage positif 5, 5' et au moins un vérin de cambrage négatif 6, 6'.

Habituellement, ces vérins agissent sur des parties d'appui ménagées de part et d'autre de chaque empoise et qui forment des oreilles opposées 7, 7' s'étendant chacune en saillie par rapport au côté latéral correspondant 42 de l'empoise.

De ce fait, chaque bloc de support 3 a une forme en E comprenant trois parties de maintien en saillie, respectivement une partie supérieure 32, une partie centrale 33 et une partie inférieure 32', qui encadrent deux échancrures, respectivement supérieure 31 et inférieure 31', dans lesquelles pénètrent les oreilles 7, 7' des empoises de travail, respectivement supérieure 4 et inférieure 4'. Les vérins de cambrage prenant appui sur les oreilles de l'empoise sont logés dans ces trois parties de maintien dont les extrémités en vis à vis forment les faces de guidage 12a, 12b le long desquelles coulissent les côtés latéraux 42a, 42b, 42'a, 42'b, des deux empoises 4, 4'.

Ainsi, les deux vérins de cambrage positif, respectivement 5 du cylindre de travail supérieur 2 et 5' du cylindre de travail inférieur 2', sont logés dans la partie centrale 33 du bloc de support 3 et prennent appui, respectivement, sur les faces internes 71, 71', tournées vers le plan de laminage P1, des oreilles 7, 7', des deux empoises de travail 4, 4'. Les vérins de cambrage négatifs 6, 6' sont logés, respectivement, dans la partie en saillie supérieure 32 et dans la partie en saillie inférieure 32' de chaque bloc de support 3 et prennent appui sur les faces externes 72, 72' des oreilles 7, 7' des deux empoises 4, 4', tournées du côté opposé au plan de laminage P1.

Comme on le voit sur la figure 1, pour loger les vérins de cambrage positif 5, 5' dans la partie centrale 33 avec la course nécessaire aux réglages de niveaux des cylindres de travail, il est nécessaire de donner une épaisseur relativement importante à la partie centrale d'appui 33 du bloc de support 3 dont l'extrémité 34 doit constituer, sur une hauteur suffisante, une face de guidage pour les côtés latéraux correspondant des empoises 4, 4'.

En outre, dans la position resserrée des cylindres de travail représentée sur la demi-vue de gauche et pour laquelle les cylindres usagés ont le plus petit diamètre, les deux empoises 4, 4' viennent pratiquement au contact l'une de l'autre. Le dimensionnement des différentes parties des blocs de support 3 et des empoises de travail doit donc tenir compte de la plage d'usure, en particulier lorsque l'on souhaite maintenir le plan de laminage à un niveau constant. Par exemple, dans la cage représentée sur la figure 1, la face inférieure 43 de l'empoise 4 se trouve au dessous du plan de laminage dans la position d'usure maximale.

Ces différents impératifs compliquent la mise en place des moyens de cambrage dans la cage et conduisent, le plus souvent, à une disposition dissymétrique par rapport au plan de laminage, les empoises étant nécessairement différentes pour les deux cylindres de travail.

Comme on va le voir maintenant, la disposition du document JP-A-1.005612 permet d'éviter de tels inconvénients, et de simplifier l'implantation des blocs hydrauliques.

Le principe de cette disposition est représenté schématiquement sur les figures 2 et 3 et plus en détail sur les figures 5 et 6.

Cette disposition est décrite, à titre d'exemple, dans le cas d'un laminoir de type quarto tel que représenté sur la figure 1 et comportant donc toutes les dispositions habituelles. Sur les figures 2 et 3, on n'a représenté que schématiquement les deux montants 1a, 1b de la colonne entre lesquels sont disposés les deux cylindres de travail 2, 2'qui sont portés par des empoises 4, 4' montées coulissantes entre des blocs de support 3a, 3b.

Comme on le voit, sur la figure 2, chaque bloc de support 3a, 3b comporte une seule échancrure 35a, 35b qui s'étend de part et d'autre du plan de laminage P1, la partie en saillie centrale 33 de la disposition connue étant, donc, supprimée. Ainsi, chaque bloc de support a une section en C et non pas en E.

Il en résulte, que dans chaque bloc de support 3, les vérins de cambrage doivent être tous logés dans deux parties d'appui, respectivement supérieure 32 et inférieure 32' encadrant une échancrure centrale 35. La disposition des vérins de cambrage négatif 6, 6' reste inchangée mais, en revanche, chaque vérin de cambrage positif 5, 5' doit nécessairement être logé dans la partie de maintien en saillie du bloc de support qui se trouve du côté opposé à l'empoise sur laquelle il doit agir, par rapport au plan de laminage P1.

C'est pourquoi les vérins de cambrage positif 5a, 5b prenant appui sur les faces internes 71a, 71b des deux oreilles 7a, 7b de l'empoise supérieure 4 sont logés dans les parties en saillie inférieures 32'a, 32'b des blocs de support 3a, 3b, avec les vérins 6'a, 6'b de cambrage négatif de l'empoise inférieure 4'.

De ce fait, le corps 51 de chaque vérin de cambrage positif 5 doit être placé à côté du corps 61' du vérin de cambrage négatif 6', dans la partie en saillie inférieure 32', et la tige 52 du vérin 5 doit traverser l'oreille 7' de l'empoise inférieure 4' pour passer de l'autre côté du plan de laminage P1 et s'appuyer sur la face interne 71 de l'oreille 7 de l'empoise de travail supérieure 4.

De plus, pour ne pas augmenter le porte-à-faux des parties d'appui en saillie 32, les vérins de cambrage sont placés l'un à côté de l'autre et centrés, respectivement dans deux plans Pa, Pb parallèles au plan de serrage P2 et écartés symétriquement de part et d'autre de celui-ci.

La figure 3 montre schématiquement un mode de réalisation des oreilles des empoises permettant d'obtenir ce résultat. On voit, en effet, que, de chaque côté de l'empoise, les vérins de cambrage, respectivement, positif 5 et négatif 6' sont placés l'un à côté de l'autre et décalés axialement, respectivement de part et d'autre du plan médian P3 de l'empoise 4' sur lequel sont centrés les paliers 40' de support rotatif du cylindre de travail 2'. Chaque oreille 7' de l'empoise présente donc un profil étagé comportant une partie 73' d'appui du vérin de cambrage négatif 6' qui s'étend sur une partie seulement de la longueur de l'empoise, dans le sens longitudinal de l'axe du cylindre, de façon à laisser un espace libre 74' permettant le passage de la tige du vérin 5 de cambrage positif.

De plus, cette disposition est inversée, d'une part entre les côtés opposés d'une même empoise 4', de part et d'autre du plan de serrage P2 et, d'autre part, entre les mêmes côtés des deux empoises respectivement inférieure 4' et supérieure 4, placées de part et d'autre du plan de laminage P1.

Par exemple, on voit sur la figure 3 que l'oreille 7'a de l'empoise inférieure 4' se trouvant à gauche du plan de serrage P2, présente un profil étagé comprenant une partie 73'a d'appui du vérin de cambrage négatif 6'a qui est placée en avant du plan médian P3 des roulements, et s'étend au plus sur la moitié de la longueur (L) de l'empoise, de façon à laisser un espace libre 74'a placé en arrière du même plan médian P3, pour le passage de la tige du vérin 5a de cambrage positif de l'empoise supérieure 4. En revanche, l'oreille 7'b de l'empoise inférieure 4' placée à droite du plan de serrage P2 présente un profil étagé inverse comprenant une partie 73'b d'appui du vérin de cambrage négatif 6'b, qui est placée en arrière du plan médian P3 et laisse un espace libre 74'b placé en avant du même plan médian P3 pour le passage de la tige du vérin 5b de cambrage positif de l'empoise supérieure 4.

Dans le mode de réalisation représenté sur les figures 5 et 6, les corps 51, 61 des différents vérins, qui sont à simple effet, peuvent être constitués simplement d'alésages ménagés dans des angles opposés des parties en saillie correspondantes 32, 32', des blocs de support 3. La figure 6, qui est une coupe transversale, par un plan passant par les axes des vérins, du bloc de support 3a placé à gauche du plan de serrage P1 sur la figure 5, montre que la partie de maintien inférieure 32' dudit bloc 3a comporte deux alésages placés côte à côte, respectivement 61' formant le corps du vérin de cambrage négatif 6' et 51 formant le corps du vérin 5 de cambrage positif de l'empoise supérieure 4.

Comme indiqué sur la figure 3, les vérins de cambrage positif 5a, 5b du cylindre de travail supérieur 2 sont ainsi placés dans deux angles opposés des parties de maintien inférieures 32'a, 32'b des deux blocs de support 3a, 3b et sont donc centrés sur un premier plan diagonal Q1 incliné d'un angle non droit par rapport au plan de serrage P2. Il en est de même des espace libres 74'a, 74'b ménagés dans les oreilles 7'a, 7'b de l'empoise inférieure 4'. De ce fait, les vérins de cambrage négatif 6'a, 6'b du cylindre de travail inférieur 2' sont placés de part et d'autre du plan P2, dans les deux autres angles des parties de maintien 32'a, 32'b des deux blocs de support 3a, 3b et centrés dans un second plan diagonal Q2, de même que les parties d'appui 73'a, 73'b des deux oreilles 7'a, 7'b.

Sur la figure 4 qui montre schématiquement, en perspective, l'ensemble des deux empoises 4, 4', on voit que la disposition est inversée pour l'empoise de travail supérieure 4 et les parties de maintien supérieures 32a, 32b des blocs de support 3a, 3b ; les vérins de cambrage positif 5'a, 5'b du cylindre inférieur 2' sont centrés dans le second plan diagonal Q2 alors que les vérins de cambrage négatif 6a, 6b du cylindre de travail supérieur 2 sont centrés dans le premier plan diagonal Q1.

L'ensemble de la disposition comprend donc un axe central de symétrie 10 placé à l'intersection du plan de serrage P2 avec le plan médian P3 des empoises et par lequel passent les deux plans diagonaux Q1 et Q2.

De ce fait, bien que les vérins de cambrage agissant sur deux oreilles opposées d'une empoise, soient décalés axialement de part et d'autre du plan médian P3, l'action de cambrage exercée sur l'empoise reste bien centrée par rapport au roulement, dans le sens positif comme dans le sens négatif.

La disposition représentée sur les figures est particulièrement simple et peut être facilement adaptée à une cage existante. On pourrait, cependant, imaginer d'autres dispositions permettant de faire passer par le centre de l'empoise la résultante des efforts de cambrage exercés dans le sens positif ou négatif. En particulier, l'effort de cambrage pourrait être appliqué, de chaque côté de l'empoise, par un plus grand nombre de vérins disposés de façon à assurer le centrage de la résultante des efforts appliqués.

La figure 7 montre une disposition selon l'invention dans laquelle l'effort de cambrage est appliqué d'un côté de l'empoise par un vérin unique et de l'autre par deux vérins alimentés en parallèle. Dans ce cas, chaque oreille d'une empoise présente un profil étagé ayant deux espaces libres de part et d'autre d'une partie d'appui ou bien deux parties d'appui de part et d'autre d'un espace libre. Ainsi, l'oreille 7'a de l'empoise de travail inférieure 4', placée à gauche du plan de serrage P2, comprend une partie d'appui 73'a qui est centrée sur le plan médian P3 des roulements, sur laquelle prennent appui les vérins de cambrage positif 5'a et négatif 6'a. Cette partie d'appui 73'a est encadrée par deux espaces libres 74'a₁, 74'a₂ dans lesquels passent les tiges de deux vérins 5a₁, 5a₂ de cambrage positif du cylindre de travail supérieur qui sont alimentés en parallèle. Du côté droit du plan de serrage P2, l'oreille 7'b comprend deux parties d'appui 73'b₁, 73'b₂ écartées symétriquement de part et d'autre du plan médian P3, sur lesquelles prennent appui deux paires de vérins fonctionnant en parallèle, respectivement 5'b₁, 5'b₂ de cambrage positif et 6'b₁, 6'b₂ de cambrage négatif du cylindre inférieur 2'. Entre ces deux parties d'appui 73'b₁, 73'b₂ est placé un évidement central 74'b pour le passage de la tige du vérin 5b de cambrage positif de l'empoise supérieure 4.

Les oreilles d'appui 7a, 7b de l'empoise de travail supérieure 7 représentée en trait mixte sur la figure 7 sont disposées de façon inverse et comportent donc, à gauche, deux parties 73a₁, 73a₂, d'appui des deux vérins de cambrage positif 5a₁, 5a₂ et, à droite, une partie d'appui 73b encadrée par deux espaces libres 73b₁, 73b₂ de passage des tiges des vérins 5'b₁, 5'b₂ de cambrage positif du cylindre inférieur 2'.

Ainsi, les efforts de cambrage appliqués sur chaque empoise, dans le sens positif ou dans le sens négatif ont une résultante dirigée suivant l'axe central de symétrie OO' qui passe par le centre de chaque palier.

Etant donné que les oreilles d'appui 7, 7' des deux empoises 4, 4' pénètrent dans une même échancrure centrale 35 de chaque bloc de support 3, les faces de maintien latéral 42, 42' de chaque empoise 4, 4' s'étendent sur un seul côté de l'oreille 7, 7' de façon à coulisser le long des faces de guidage 36, 36' ménagées aux extrémités des parties de maintien en saillie 32, 32'. De ce fait, les deux empoises peuvent être symétriques par rapport au plan de laminage P1. Il en résulte que l'on peut utiliser des empoises identiques pour les deux cylindres de travail, l'empoise étant simplement retournée de 180° selon qu'elle est placée au dessus ou en dessous du plan de laminage P1.

Il est à noter que, pour permettre le démontage des cylindres, les tiges des vérins doivent être rentrées complètement de façon à dégager entièrement l'échancrure centrale 35. De ce fait, comme le montrent les figures 5 et 6, la hauteur de chaque partie de maintien, respectivement supérieure 32 ou inférieure 32', d'un bloc de support 3 est déterminée en fonction de la course du vérin de cambrage positif qui dépend elle même de la longueur que l'on doit donner à la tige du vérin pour lui faire prendre appui sur l'oreille de l'empoise placée de l'autre côté du plan de laminage P1, les vérins de cambrage négatif ayant une course inférieure.

L'invention présente l'avantage de permettre une réduction de la hauteur globale de chaque bloc de support par rapport aux dispositions habituelles puisque l'on supprime la partie centrale en saillie qui était nécessaire, auparavant, pour loger les vérins de cambrage positif. Il en résulte une diminution de la hauteur de la zone qui doit rester disponible entre les empoises 41, 41' des cylindres de soutien pour permettre l'implantation des blocs de support. Cette disposition est particulièrement intéressante dans le cas de la modernisation d'une cage de laminoir existante car elle permet de faciliter l'implantation du système de cambrage positif et négatif entre les cylindres de soutien sans modification notable des colonnes de la cage.

Par ailleurs, du fait que les faces de maintien 42 s'étendent sur un seul côté des oreilles 7, celles-ci peuvent être rapprochées le plus près possible du plan de laminage, ce qui permet de réduire au minimum nécessaire la longueur des tiges 52 des vérins de cambrage positif. Les faces internes 71a, 71b des deux oreilles 7a, 7b sont alors placées sensiblement au niveau de la face interne 43 de l'empoise 4 tournée vers le plan de laminage. Celle-ci se trouve elle-même écartée de l'axe du cylindre d'une distance un peu inférieure au plus petit rayon du cylindre de travail 2. De la sorte, lorsque les cylindres se trouvent dans leur état d'usure maximale, les faces internes 71, 71' des oreilles 7, 7' des deux empoises 4, 4' se trouvant presque au contact l'une de l'autre, dans le plan de laminage P1, compte tenu des réglages nécessaires pour le cambrage négatif.

Mais l'invention présente encore d'autres avantages.

Par exemple, le nombre des faces de guidage fixe et des faces latérales de maintien des empoises est diminué. Or, on sait que les surfaces de glissement doivent être équipées de pièces rapportées en un matériau dont le coefficient de frottement est adapté à l'utilisation et qui constituent des pièces d'usure. La diminution de leur nombre, par l'adoption de l'ensemble des dispositions selon l'invention, permet de réduire le coût de l'installation ainsi que les coûts de production en simplifiant les opérations de maintenance et en diminuant la durée nécessaire des interventions.

En outre, on sait que, dans un laminoir tandem, il est souhaitable de maintenir le plan de laminage à un niveau sensiblement constant.

Grâce à l'invention, du fait que la hauteur globale des blocs hydrauliques et des empoises est plus faible, il est possible d'assurer sans difficulté les plages de réglages nécessaire et d'utiliser pour toutes les cages des blocs de support de même hauteur et, même identiques.

Bien entendu, l'invention ne se limite pas aux détails des modes de réalisation qui n'ont été décrit qu'à titre d'exemple, d'autres dispositions équivalentes pouvant être imaginées sans s'écarter du cadre de protection défini par les revendications. En particulier, il serait possible d'utiliser un plus grand nombre de vérins disposés dans les parties d'appui de façon que la résultante des efforts passe toujours par le centré de l'empoise.

Par ailleurs, l'invention a été décrite dans le cas d'un laminoir quarto mais pourrait s'appliquer à tout type de laminoir, par exemple quinto ou sexto, chaque fois qu'il est utile de réaliser un cambrage des cylindres de travail.

Les signes de référence insérés après les caractéristiques techniques mentionnées dans les revendications, ont pour seul but de faciliter la compréhension de ces dernières et n'en limitent aucunement la portée.

## Revendications

1. Laminoir comprenant, à l'intérieur d'une cage de maintien ayant deux colonnes écartées (1a, 1b), un ensemble de cylindres comportant au moins deux cylindres de travail (2, 2'), montés rotatifs, autour d'axes sensiblement parallèles à un plan de laminage (P1), chacun sur deux empoises enfilées respectivement dans des fenêtres (10) des deux colonnes de la cage et montées coulissantes le long de faces de guidage fixes (12) parallèles à un plan de serrage (P2), chacune par l'intermédiaire de faces latérales de maintien (42), le laminoir étant équipé de moyens d'application d'efforts de cambrage sur les empoises (4, 4') des deux cylindres de travail (2, 2') comprenant, pour chaque colonne (1a, 1b)) de la cage, un ensemble de vérins disposés de part et d'autre du plan de serrage (P2) et agissant respectivement sur des oreilles d'appui (7a, 7'a, 7b, 7'b) de chaque empoise (4, 4') s'étendant en saillie, respectivement, par rapport aux faces latérales (42) de maintien de l'empoise et ayant chacune une face d'appui interne (71) tournée vers le plan de laminage (P1) et une face d'appui externe (72) tournée du côté opposé, chaque ensemble de vérins de cambrage comprenant au moins deux vérins (5, 5') de cambrage positif prenant appui, respectivement, sur les faces internes (71, 71') des oreilles (7, 7') des deux empoises (4,4') et au moins deux vérins (6, 6') de cambrage négatif prenant appui, respectivement sur les faces externes (72, 72') des oreilles (7, 7') des deux empoises (4, 4'), laminoir dans lequel chaque oreille (7') d'une première empoise (4') présente un profil étagé avec au moins une partie d'appui (73'a) et au moins un espace libre (74'a) de passage de l'élément mobile (52a) d'au moins un vérin (5a) de cambrage positif de la seconde empoise (4), les profils étagés des oreilles (7a, 7'a), respectivement, des deux empoises (4, 4') étant inversés de telle sorte qu'une partie d'appui (73'a) d'une première empoise (4') corresponde à un espace libre (74a) de la seconde empoise (4),
**caractérisé par le fait que**, sur chaque côté du plan de serrage (P2), l'oreille (7'a) d'une première empoise de travail (4') placée sur un premier côté du plan de laminage (P1) comporte une seule partie d'appui (73'a) centrée sur un plan médian (P3) de ladite empoise (4') perpendiculaire à l'axe du cylindre et deux espaces libres (74'a1, 74'a2), ménagés de part et d'autre de ladite partie d'appui unique (73'a) et l'oreille (7a) de la seconde empoise (4) placée sur le second côté du plan de laminage (P1) comporte un seul espace libre (74a) centré sur le plan médian (P3) et deux parties d'appui (73a, 73b) disposées de part et d'autre dudit espace unique (74a), chaque ensemble de vérins comprenant, d'une part un vérin de cambrage positif (5'a) et un vérin de cambrage négatif (6'a) prenant appui respectivement sur les faces internes et externes de la partie d'appui unique (73'a) de l'oreille (7'a) de la première empoise de travail (4') et, d'autre part, deux vérins de cambrage positif (5a1, 5a2) et deux vérins de cambrage négatif (6a1, 6a2) disposés de part et d'autre du plan médian (P3) et prenant appui respectivement sur les faces internes et externes des deux parties d'appui (73a), 73b) de la seconde empoise de travail (4).

2. Laminoir selon la revendication 1, **caractérisé par le fait que** les éléments fixes (51, 51', 61, 61') des vérins de cambrage, respectivement positif (5, 5') et négatif (6, 6') des deux empoises (4, 4') sont montés respectivement dans des parties en saillie (32, 32') de deux blocs de support (3a, 3b) fixés respectivement sur chaque colonne (1a, 1b) de la cage (1), de part et d'autre du plan de serrage (P2), et que chaque bloc de support (3a, 3b) est symétrique par rapport au plan de laminage (P1) et comprend, entre lesdites parties en saillie (32, 32'), une échancrure centrale unique (35a, 35b) dans laquelle s'étendent les oreilles d'appui (7a, 7'a) (7b, 7'b) des empoises (4, 4') des deux cylindres, respectivement supérieur (2) et inférieur (2'), chaque empoise (4, 4') étant munie, de chaque côté du plan de serrage (P2), d'une seule face latérale de maintien (42) s'étendant du côté opposé au plan de laminage (P1) par rapport à l'oreille d'appui (7) et coulissant le long d'une face de guidage fixe (12) ménagée à l'extrémité d'une partie en saillie correspondante (32) du bloc de support (3).

3. Laminoir selon la revendication 2, **caractérisé par le fait que** les oreilles d'appui (7, 7') de chaque empoise (4, 4') sont décalées vers le plan de laminage (P1) par rapport à l'axe du cylindre correspondant de telle sorte que les faces internes (71, 71') d'appui des vérins de cambrage positif (5, 5') se trouvent presque au contact l'une de l'autre dans la position d'usure maximale des cylindres de travail (2, 2').

4. Laminoir selon l'une des revendications précédentes, **caractérisé par le fait que** les deux oreilles (7'a, 7'b) d'une première empoise de travail (4') s'étendant, respectivement, de part et d'autre du plan de serrage (P2) comprennent, l'une, une partie d'appui unique (73'a) encadrée par deux espaces libres (74'a₁, 74'a₂) et l'autre, un seul espace libre (74'b) encadré par deux parties d'appui (73'b₁, 73'b₂), la disposition étant inversée pour les oreilles (7a, 7b) de la seconde empoise de travail.

5. Laminoir selon l'une des revendications précédentes, applicable à une installation de laminage comprenant au moins deux cages fonctionnant en tandem, **caractérisé par le fait que** les empoises (4, 4') des cylindres de travail (2, 2') et les blocs de support (3) de toutes les cages sont identiques.

## Claims

1. A rolling mill comprising, inside a holding frame with two spaced standards (1a, 1b), a set of rolls containing at least two work rolls (2, 2'), mounted to rotate, around axes substantially parallel to a rolling plane (P1), each on two chocks attached respectively in windows (10) of both standards of the frame and mounted to slide along fixed guiding faces (12) parallel to a clamping plane (P2), each via lateral holding faces (42), whereas the rolling mill is provided with means for applying bending loads onto the chocks (4, 4') of both work rolls (2, 2') comprising, for each standard (1a, 1b) of the frame, a set of actuators arranged on either side of the clamping plane (P2) and acting respectively on resting ears (7a, 7'a, 7b, 7'b) of each protruding chock (4, 4'), respectively, with respect to the lateral faces (42) holding the chock and having each an internal resting face (71) directed to the rolling plane (P1) and an external resting face (72) directed toward the opposite side, whereas each set of bending actuators comprising at least two positive bending actuators (5, 5') resting, respectively, on the internal faces (71, 71') of the ears (7, 7') of both chocks (4, 4') and at least two negative bending actuators (6, 6') resting, respectively on the external faces (72, 72') of the ears (7, 7') of both chocks (4, 4'), a rolling mill wherein each ear (7') of a first chock (4') exhibits a staggered profile with at least one resting part (73'a) and at least one free space (74'a) for letting through said mobile element (52a) of at least one positive bending actuator (5a) of the second chock (4), the staggered profiles of the ears (7a, 7'a), respectively, of both chocks (4, 4') being reverted so that a resting section (73'a) of a first chock (4') corresponds to a free space (74a) of the second chock (4).
**characterised in that**, on each side of the clamping plane (P2), the ear (7'a) of a first work chock (4') situated on a first side of the rolling plane (P1) comprises a single resting section (73'a) centred on a median plane (P3) of said chock (4') perpendicular to the axis of the roll and two free spaces (74'a1, 74'a2), provided on either side of said single resting section (73'a) and the ear (7a) of the second chock (4) situated on the second side of the rolling plane (P1) comprises a single free space (74a) centred on the median plane (P3) and two resting sections (73a, 73b) provided on either side of said single space (74a), each set of actuators comprising, on the one hand a positive bending actuator (5'a) and a negative bending actuator (6'a) resting respectively on the internal and external faces of the single resting section (73'a) of the ear (7'a) of the first work chock (4') and, on the other hand, two positive bending actuators (5a1, 5a2) and two negative bending actuators (6a1, 6a2) provided on either side of the median plane (P3) and resting respectively on the internal and external faces of both resting sections (73a, 73b) of the second work chock (4).

2. A rolling mill according to claim 1, **characterised in that** the fixed elements (51, 51', 61, 61') of the bending actuators, respectively positive (5, 5') and negative (6, 6') of both chocks (4, 4') are mounted respectively in protruding sections (32, 32') of two supporting blocks (3a, 3b) fixed respectively on each standard (1a, 1b) of the frame (1), on either side of the clamping plane (P2), and **in that** each supporting block (3a, 3b) is symmetrical with respect to the rolling plane (P1) and comprises, between said protruding sections (32, 32'), a single central notch (35a, 35b) wherein extend the resting ears (7a, 7'a) (7b, 7'b) of the chocks (4, 4') of both rolls, respectively upper (2) and lower (2'), whereas each chock (4, 4') is provided, on each side of the clamping plane (P2), with a single lateral holding face (42) extending on the side opposite to the rolling plane (P1) with respect to the resting ear (7) and sliding along a fixed guiding face (12) provided at the end of a corresponding protruding section (32) of the supporting block (3).

3. A rolling mill according to claim 2, **characterised in that** the resting ears (7, 7') of each chock (4, 4') are offset toward the rolling plane (P1) with respect to the corresponding axis of the roll so that the internal resting faces (71, 71') of the positive bending actuators (5, 5') are almost in contact with another in the maximum wear position of the work rolls (2, 2').

4. A rolling mill according to any one of the previous claims, **characterised in that** both ears (7'a, 7'b) of a first work chock (4') extending, respectively on either side of the clamping plane (P2) comprise, for the one, a single resting section (73'a) surrounded by two free spaces (74'a₁, 74'a₂) and for the other, a single free space (74'b) surrounded by two resting sections (73'b₁, 73'b₂), whereas the arrangement is reverted for the ears (7a, 7b) of the second work chock.

5. A rolling mill according to one of the previous claims, applicable to a rolling assembly comprising at least two tandem-operating frames, **characterised in that** the chocks (4, 4') of the work chocks (2, 2') and the supporting blocks (3) of all the frames are identical.

## Patentansprüche

1. Walzwerk, umfassend im Inneren eines Haltegestells, das zwei beabstandete Ständer (1a, 1b) hat, einen Aufbau von Zylindern, der wenigstens zwei Arbeitszylinder (2, 2') hat, die drehbar um Achsen montiert sind, welche im wesentlichen parallel zu einer Walzebene (P1) sind, wobei jeder auf zwei Einbauteilen, die jeweils in Fenstern (10) der beiden Ständer des Gestells aufgereiht und verschiebbar längs fester Führungsflächen (12), die parallel zu einer Druck- bzw. Pressungsebene (P2) sind, jedes mit Hilfe von seitlichen Halteflächen (42), montiert sind, wobei das Walzwerk mit Mitteln für das Anlegen von Biegungskräften an die Einbauteile (4, 4') der beiden Arbeitszylinder (2, 2') ausgerüstet ist, umfassend für jeden Ständer (1a, 1b) des Gestells einen Aufbau von Stellantrieben, die beiderseits der Druck- bzw. Pressungsebene (P2) angeordnet sind und jeweils auf Auflageohren (7a, 7'a, 7b, 7'b) jedes Einbauteils (4, 4') einwirken, die sich jeweils mit Bezug auf die seitlichen Halteflächen (42) des Einbauteils überhängend bzw. vorspringend erstrecken und von denen jedes eine innere Auflagefläche (71) hat, die zur der Walzebene (P1) hin gewandt ist, und eine äußere Auflagefläche (72), die nach der entgegengesetzten Seite gewandt ist, wobei jeder Aufbau von Stellantrieben für die Durchbiegung wenigstens zwei Stellantriebe (5, 5') für die positive Durchbiegung umfasst, die jeweils auf den inneren Flächen (71, 71') der Ohren (7, 7') der beiden Einbauteile (4, 4') zur Auflage kommen, und wenigstens zwei Stellantriebe (6, 6') für die negative Durchbiegung, welche jeweils auf den äußeren Flächen (72, 72') der Ohren (7, 7') der beiden Einbauteile (4, 4') zur Auflage kommen, ein Walzwerk, in welchem jedes Ohr (7') eines ersten Einbauteils (4') ein gestuftes Profil mit wenigstens einem Auflageteil (73'a) und wenigstens einem freien Raum (74'a) für den Durchgang des beweglichen Elements (52a) von wenigstens einem Stellantrieb (5a) für die positive Durchbiegung des zweiten Einbauteils (4) aufweist, wobei die gestuften Profile der Ohren (7a, 7'a) der beiden Einbauteile (4, 4') jeweils derart umgekehrt sind, dass ein Auflageteil (73'a) eines ersten Einbauteils (4') einem freien Raum (74a) des zweiten Einbauteils (4) entspricht,
**dadurch gekennzeichnet, dass** auf jeder Seite der Druck- bzw. Pressungsebene (P2), das Ohr (7'a) eines ersten Arbeitseinbauteils (4'), welches auf einer ersten Seite der Walzebene (P1) platziert ist, einen einzigen Auflageteil (73'a) hat, der auf eine Mittelebene (P3) des genannten Einbauteils (4') zentriert ist, die senkrecht zu der Achse des Zylinders ist, und zwei freie Räume (74'a1, 74'a2), die beiderseits des genannten einzigen Auflageteils (73'a) angeordnet sind, und das Ohr (7a) des zweiten Einbauteils (4), das auf der zweiten Seite der Walzebene (P1) platziert ist, einen einzigen freien Raum (74a) hat, der auf die Mittelebene (P3) zentriert ist, und zwei Auflageteile (73a, 73b), die beiderseits des genannten einzigen Raums (74a) angeordnet sind, wobei jeder Satz von Stellantrieben einerseits einen Stellantrieb (5'a) für die positive Durchbiegung und einen Stellantrieb (6'a) für die negative Durchbiegung umfasst, die auf der inneren bzw. äußeren Fläche des einzigen Auflageteils (73'a) des Ohrs (7'a) des ersten Arbeitseinbauteils (4') zur Anlage kommen, und andererseits zwei Stellantriebe (5a1, 5a2) für die positive Durchbiegung und zwei Stellantriebe (6a1, 6a2) für die negative Durchbiegung, die beiderseits der Mittelebene (P3) angeordnet sind und auf der inneren bzw. äußeren Fläche der beiden Auflageteile (73a, 73b) des zweiten Arbeitseinbauteils (4) zur Anlage kommen.

2. Walzwerk gemäß dem Anspruch 1, **dadurch gekennzeichnet, dass** die festen Elemente (51, 51', 61, 61') der Stellantriebe für die positive (5, 5') bzw. negative (6, 6') Durchbiegung der beiden Einbauteile (4, 4') jeweils in den vorspringenden Teilen (32, 32') der beiden Halteblöcke (3a, 3b) montiert sind, die jeweils auf jedem Ständer (1a, 1b) des Gestells (1) beiderseits der Druck- bzw. Pressungsebene (P2) befestigt sind, und dass jeder Halteblock (3a, 3b) symmetrisch mit Bezug auf die Walzebene (P1) ist und zwischen den genannten vorspringenden Teilen (32, 32') einen einzigen zentralen Ausschnitt (35a, 35b) umfasst, in welchem sich die Auflageohren (7a, 7'a) (7b, 7'b) der Einbauteile (4, 4') der beiden Zylinder, des oberen (2) bzw. unteren (2') erstrecken, wobei jedes Einbauteil (4, 4') auf jeder Seite der Druck- bzw. Pressungsebene (P2) mit einer einzigen seitlichen Haltefläche (42) ausgerüstet ist, die sich auf der Seite, die der Walzebene (P1) mit Bezug auf das Auflageohr (7) entgegengesetzt ist, erstreckt und sich längs einer festen Führungsfläche (12) verschiebt, welche am Ende eines entsprechenden vorspringenden Teils (32) des Halteblocks (3) angeordnet ist.

3. Walzwerk gemäß dem Anspruch 2, **dadurch gekennzeichnet, dass** die Auflageohren (7, 7') jedes Einbauteils (4, 4') zur Walzebene (P1) hin mit Bezug auf die Achse des entsprechenden Zylinders derart versetzt sind, dass sich die inneren Anlageflächen (71, 71') der Stellantriebe (5, 5') für die positive Durchbiegung nahezu in Kontakt miteinander in der Position maximalen Verschleißes der Arbeitszylinder (2, 2') befinden.

4. Walzwerk gemäß einem der vorhergehenden Ansprüche, **dadurch gekennzeichnet, dass** sich die beiden Ohren (7'a, 7'b) eines ersten Arbeitseinbauteils (4') jeweils beiderseits der Druck- bzw. Pressungsebene (P2) erstrecken, wobei das eine einen einzigen Auflageteil (73'a) umfasst, der durch zwei freie Räume (74'a₁, 74'a₂) eingerahmt ist, und der andere einen einzigen freien Raum (74'b), der durch zwei Auflageteile (73'b₁, 73'b₂) eingerahmt ist, wobei die Anordnung für die Ohren (7a, 7b) des zweiten Arbeitseinbauteils umgekehrt ist.

5. Walzwerk gemäß einem der vorhergehenden Ansprüche, anwendbar auf eine Walzanlage, die wenigstens zwei in Tandem funktionierende Gestelle aufweist, **dadurch gekennzeichnet, dass** die Einbauteile (4, 4') der Arbeitszylinder (2, 2') und die Halteblöcke (3) aller Gestelle identisch sind.
